# EUROPÄISCHE PATENTSCHRIFT

(11) **EP 0 199 115 B1**
(45) Veröffentlichungstag und Bekanntmachung des Hinweises auf die Patenterteilung: **28.06.1989**
(21) Anmeldenummer: 86103977.4
(22) Anmeldetag: 22.03.1986
(51) Int. Cl.: A47C 31/12, A47C 23/06

(54) **Verfahren und Vorrichtung zur individuellen Anpassung eines Lattenrostes**
Method and apparatus for the individual adaptation of a slatted support base
Procédé et dispositif pour l'adaptation individuelle d'un sommier à lattes

(30) Priorität: 26.03.1985 DE 3510972
(43) Veröffentlichungstag der Anmeldung: 29.10.1986
(73) Patentinhaber: METZELER SCHAUM GMBH, D-87700 Memmingen (DE)
(72) Erfinder: Fischer, Karl, D-8433 Lupburg (DE); Mayer, Hans Günther, D-8940 Memmingen (DE)
(74) Vertreter: Seibert, Rudolf, Dipl.-Ing.

(56) Entgegenhaltungen:
- GB-A- 2 077 580
- US-A- 2 887 691

## Beschreibung

Die Erfindung betrifft ein Verfahren zur individuellen Anpassung eines Lattenrostes an die Anatomie und das Gewicht der aufzunehmenden Person.

Derartige Lattenroste werden in zunehmendem Maße als Unterfederungselemente von Matratzen verwendet, um eine optimale Abstützung und Federung zu gewährleisten, wobei gleichzeitig eine individuelle Anpassung der einzelnen Leisten des Lattenrostes auf das von der aufliegenden Person einwirkende Gewicht möglich ist.

Es hat sich dabei als zweckmäßig erwiesen, einen derartigen Lattenrost schon beim Kauf desselben an die individuellen Maße und Bedürfnisse der später darauf liegenden Person anzupassen. Dies ist besonders wichtig, weil eine Matratze mit der zugehörigen Unterfederung alle abzustützenden Körperpartien gleichmäßig abstützen soll, wobei insbesondere eine individuelle Anpassung an die jeweilige Krümmung der Wirbelsäule wünschenswert ist.

Es sind in diesem Zusammenhang schon verschiedene Systeme für eine derartige individuelle Anpassung bekannt geworden, wie beispielsweise aus der DE-AS 25 42 268 oder dem DE-GM 74 00 562. Bei diesen Geräten wird die Anpassung der Federung an den jeweiligen Auflagedruck einzelner Körperstellen der darauf liegenden Person durch Meßglieder erreicht, die jeder einzelnen Latte zugeordnet sind und dabei das an diesen Meßstellen aufruhende Gewicht ermitteln. Aus diesen Werten können dann die einzelnen Latten des Lattenrostes individuell härter oder weicher eingestellt werden.

Diese bekannten Vorrichtungen haben jedoch den Nachteil, daß sie sehr aufwendig und damit störanfällig sind, und daß mit ihnen die Personen, an denen der Lattenrost angepaßt werden soll, nur im Liegen vermessen werden können, wozu in öffentlichen Geschäften jedoch oftmals eine erhebliche Hemmschwelle zu überwinden ist.

Der vorliegenden Erfindung liegt daher die Aufgabe zugrunde, ein Verfahren und eine Vorrichtung zur individuellen Anpassung eines derartigen Lattenrostes zu schaffen, der ohne gesonderte Meßglieder auskommt und mit dem eine Anpassung auch in stehender Haltung der jeweiligen Person möglich ist.

Zur Lösung dieser Aufgabe ist erfindungsgemäß vorgesehen, daß unmittelbar hinter der auf einem Podest stehenden Person der anzupassende und schwenkbar gehalterte Lattenrost senkrecht aufgestellt, durch senkrechte Verschiebung in seinem Höhenlager der Größe der Person angepaßt und anschließend die einzelnen Latten des Lattenrostes in Höhenlage und/oder Federsteifigkeit auf die Anatomie, insbesondere die Wirbelsäulenkrümmung, der Person eingestellt werden.

Eine Vorrichtung zur Durchführung dieses Verfahrens besteht erfindungsgemäß darin, daß der Lattenrost auf einem Unterrahmen montiert ist, an den seitlich ein Verschiebemechanismus angelenkt ist, dessen unterer stationärer Teil schwenkbar in einem Grundgestell gehaltert ist.

Dabei kann der Verschiebemechanismus je eine beiderseits des Unterrahmens angeordnete Gasfeder aufweisen, deren obere Enden der Gasfederzylinder seitlich am Unterrahmen befestigt sind und deren untere Enden der Gasfederkolben sich auf am Grundgestell schwenkbar gehalterten Gleitführungen für den Unterrahmen abstützen.

Dabei bestehen die Gleitführungen zweckmäßigerweise aus angenähert U-förmigen Rahmen, in die mit dem Untergestell über Haltestege verbundene Schienen gleiten.

Zur Abfederung der Schwenkbewegung des Lattenrostes können darüberhinaus an den Gleitführungen oberhalb ihrer Drehpunkt im Grundrahmen die oberen Enden zweier weiterer Gasfedern angelenkt sein, deren andere Enden an der Unterkante des Grundrahmens derart angelenkt sind, daß die Gasfedern im aufgestellten Zustand des Lattenrostes etwa unter einem Winkel von 45_{°} verlaufen.

Mit einem derartigen Verfahren und einer entsprechend ausgebildeten Vorrichtung können somit die Lattenroste im Stehen an die jeweilige Person angepaßt werden, wobei ggf. nach Umlegen des Lattenrostes in die horizontale Lage eine Nachprüfung der ermittelten Werte möglich ist.

Anhand einer schematischen Zeichnung sind Aufbau und Wirkungsweise einer Vorrichtung nach der Erfindung näher erläutert. Dabei zeigen
Fig. 1 eine Seitenansicht der Vorrichtung
Fig. 2 eine Ansicht von vorn auf die Vorrichtung und
Fig. 3 einen Querschnitt durch die Vorrichtung in Höhe der Schnittlinie 111-111 nach Fig. 1

Das dargestellte Ausführungsbeispiel zeigt einen Lattenrost 1 in senkrechter Stellung. Auf der Unterseite des Lattenrostes 1 ist ein Unterrahmen 2 befestigt, an dem auf jeder Seite - wie man insbesondere aus Fig. 2 und 3 ersieht - je eine Gasfeder 4 und 5 über eine entsprechende Halterung 6 und 7 am oberen Ende des Gasfederzylinders befestigt. Die Gasfederkolben 8 und 9 stützen sich dabei mit ihren unteren Enden auf der sogenannten Gleitführung 10 bzw. 11 ab, die jeweils über Bolzen 12 und 13 in den Seitenräumen 14 und 15 eines Grundrahmens 16 schwenkbar gehaltert sind.

Die Gleitführungen selbst bestehen aus angenähert U-förmigen Rahmen 17 und 18, in denen Schienen 19 und 20 gleiten, die über schmale Stege 21 und 22 mit dem Unterrahmen 2 in Verbindung stehen.

Damit kann auf einfache Weise über die Handgriffe 23 am Unterrahmen 2 der Lattenrost 1 senkrecht nach oben oder unten verfahren und dann über entsprechend federnd gehaltene Arretierungsstifte 24 und 25 in der gewünschten Höhenlage festgehalten werden.

Zur Abstützung der Schwenkbewegung des Lattenrostes 1, der sich in senkrechter Stellung gegen einen Anschlag 26 am Grundrahmen 16 abstützt, sind beidseitig zwei weitere Gasfedern 27 und 28 vorgesehen, deren oberes Ende oberhalb der Drehpunkte 12 und 13 an den Gleitführungen 10 und 11 schwenkbar befestigt sind, während die unteren Enden der Gasfedern über entsprechende Bolzen 29 und 30 an den Unterholmen 31 und 32 des Grundgestells 16 festgelegt sind. In senkrechter Stellung des Lattenrostes liegen diese Gasfedern 27 und 28 etwa unter einem Winkel von 45_{°} zur Horizontalen geneigt und ermöglichen somit ein leichtes Absenken des Lattenrostes 1 in die horizontale Lage, wie sie strichpunktiert angedeutet ist.

Vor dem senkrecht aufgestellten Lattenrost 1 wird dann noch ein fahrbares Podest 40 aufgestellt, in das beispielsweise eine Personenwaaage 41 integriert sein kann. Die Person, an die der Lattenrost angepaßt werden soll, stellt sich dann auf die oberste Stufe 42 des Podestes 40 mit dem Rücken gegen den Lattenrost 1, woraufhin dann dieser Lattenrost mittels der Gasfedern 4 und 5 auf die entsprechende Höhe einjustiert wird, die einer optimalen Liegestellung der Person entspricht. Anschließend können - wie insbesondere aus der Vorderansicht nach Fig. 2 zu ersehen ist - die einzelnen Latten 45 des Lattenrostes 1 beispielsweise im Bereich der Schulterposition sowie der Hüftposition und des dazwischenliegenden Wirbelsäulenbereichs auf die erforderliche Höhe und Federhärte eingestellt werden. Die so ermittelten Werte können dann auf einfache Weise über den an den Kunden auszuliefernden Lattenrost übertragen und dieser entsprechend eingestellt werden.

Nach der entsprechenden Einstellung in der senkrechten Lage des Lattenrostes kann dieser dann auch noch umgelegt werden, um ggf. die Einstellergebnisse an der dann auf dem Lattenrost liegenden Person noch einmal zu überprüfen.

Mit der beschriebenen Vorrichtung ist es also auf sehr einfache Weise möglich, die einzelnen Latten genau an die entsprechende Anatomie des Käufers anzupassen, ohne daß sich die Person dazu auf den Lattenrost legen muß.

## Patentansprüche

1. Verfahren zur individuellen Anpassung eines Lattenrostes an Anatomie und Gewicht der aufzunehmenden Person, dadurch gekennzeichnet, daß unmittelbar hinter der auf einem Podest (40) stehenden Person der anzupassende und schwenkbar gehalterte Lattenrost (1) senkrecht aufgestellt, durch senkrechte Verschiebung in seiner Höhenlage der Größe der Person angepaßt und anschließend die einzelnen Latten (45) des Lattenrostes (1) in Höhenlage und/oder Federsteifigkeit auf die Anatomie, insbesondere die Wirbelsäulenkrümmung, der Person eingestellt werden.

2. Vorrichtung zur Durchführung des Verfahrens nach Anspruch 1, dadurch gekennzeichnet, daß der Lattenrost (1) auf einen Unterrahmen (2) montiert ist, an den seitlich ein Verschiebemechanismus (10,11) angelenkt ist, dessen unterer, stationärer Teil (17,18) schwenkbar in einem Grundgestell (16) gehaltert ist.

3. Vorrichtung nach Anspruch 2, dadurch gekennzeichnet, daß der Verschiebemechanismus je eine beiderseits des Unterrahmens (2) angeordnete Gasfeder (4,5) aufweist, deren obere Enden (6,7) seitlich am Unterrahmen (2) befestigt sind und deren untere Enden der Gasfederkolben (8,9) sich auf am Grundgestell (16) schwenkbar gehalterten Gleitführungen (10,11) für die Unterrahmen abstützt.

4. Vorrichtung nach Anspruch 3, dadurch gekennzeichnet, daß die Gleitführungen (10,11) aus angenähert U-förmigen Rahmen (17,18) bestehen, in die mit dem Unterrahmen (2) über Haltestege (21,22) verbundene Schienen (19,20) gleiten.

5. Vorrichtung nach Anspruch 2 - 4, dadurch gekennzeichnet, daß der Unterrahmen (2) auf die Gleitführungen (10,11) einwirkende Arretierungsschrauben (24,25) zur Festlegung der eingestellten Höhe des Lattenrostes (1) aufweist.

6. Vorrichtung nach Anspruch 2 - 4, dadurch gekennzeichnet, daß zur Abfederung der Schwenkbewegung an den Gleitführungen (10,11) oberhalb ihrer Drehpunkte (12,13) im Grundrahmen (16) die oberen Enden zweier weiterer Gasfedern (27,28) angelenkt sind, deren andere Enden an der Unterkante (31,32) des Grundrahmens (16) derart angelenkt sind, daß die Gasfedern (27,28) im aufgestellten Zustand des Lattenrostes (1) etwa unter einem Winkel von 45_{°} verlaufen.

## Claims

1. A method of individually adapting a slatted base to the anatomy and weight of the individual who is to be supported, characterised in that the pivotally-mounted slatted base to be adapted is arranged vertically immediately behind the individual who is standing on a platform, and is adapted to the size of the individual by means of vertical height adjustment, whereupon the individual slats of the slatted base are adjusted in terms of height and/or spring rigidity to the anatomy, in particular the curve of the spine, of the individual.

2. Apparatus for carrying out the method according to claim 1, characterised in that the slatted base (1) is mounted on a sub-frame (2) which is laterally articulated to a displacing mechanism (10, 11) whose lower, stationary part (17, 18) is pivotally-mounted in a base frame (16).

3. Apparatus as claimed in claim 2, characterised in that the displacing mechanism comprises pneumatic springs (4, 5) one on each side of the sub-frame (2), the upper ends (6, 7) of which pneumatic springs (4, 5) are laterally attached to the sub-frame (2) and the lower ends of the pneumatic spring plungers (8, 9) of which rest on slides (10, 11) for the sub-frame, which are pivotally-mounted on the base frame (16).

4. Apparatus as claimed in claim 3, characterised in that the slides (10, 11) consist of approximately U-shaped frames (17, 18) in which bars (19, 20) slide, which are connected to the sub-frame (2) through supporting ribs (21, 22).

5. Apparatus as claimed in claim 2-4, characterised in that the sub-frame (2) has locking screws (24, 25) which act on the slides (10, 11) and fix the adjusted height of the slatted base (1).

6. Apparatus as claimed in claim 2-4, characterised in that for the cushioning of the pivoting movement, the slides (10, 11), above their centres of rotation (12, 13) in the base frame (16), are articulated to the upper ends of two further pneumatic springs (27, 28) whose other ends are articulated to the lower edge (31, 32) of the base frame (16) in such a way that in the erected state of the slatted base (1) the pneumatic springs (27, 28) extend approximately at an angle of 45_{°}.

## Revendications

1. Procédé d'adaptation individuelle d'un sommier à lattes à l'anatomie et au poids de la personne à recevoir, caractérisé en ce qu'il consiste à dresser verticalement le sommier à lattes (1), à adapter et monté basculant, juste derrière la personne se tenant sur un piédestal, à adapter sa position en hauteur à la grandeur de la personne en le déplaçant verticalement et ensuite à régler la position en hauteur et la raideur élastique des lattes individuelles (45) du sommier à lattes (1) en fonction de l'anatomie de la personne, notamment en fonction de la courbure de sa colonne vertébrale.

2. Dispositif pour la mise en oeuvre du procédé suivant la revendication 1, caractérisé en ce que le sommier à lattes (1) est monté sur un cadre inférieur (2) auquel est articulé latéralement un mécanisme de déplacement (10, 11) dont la partie inférieure fixe (17, 18) est montée basculante dans un bâti au sol (16).

3. Dispositif suivant la revendication 2, caractérisé en ce que le mécanisme de déplacement comporte des dispositifs d'amortissement pneumatique (5), qui sont disposés de part et d'autre du cadre inférieur (2), dont les extrémités supérieures (6, 7) sont fixées latéralement au cadre inférieur (2) et dont les extrémités inférieures des pistons (8, 9) s'appuient sur des glissières de guidage (10, 11) du cadre inférieur, qui sont montées basculantes sur le bâti au sol (16).

4. Dispositif suivant la revendication 3, caractérisé en ce que les glissières de guidage (10, 11) sont constituées de cadres (17, 18) qui sont sensiblement en forme de U et dans lesquels glissent des rails (19, 20) reliés au cadre inférieur (2) par des barrettes de fixation (21, 22).

5. Dispositif suivant l'une des revendications 2 à 4, caractérisé en ce que le cadre inférieur (2) comporte des vis de blocage (24, 25) agissant sur les glissières de guidage (10, 11) pour fixer le sommier à lattes (1) à la hauteur qui a été réglée.

6. Dispositif suivant l'une des revendications 2 à 4, caractérisé en ce que, pour amortir le mouvement de basculement, sont articulées sur les glissières de guidage (10, 11) au-dessus de leur point d'articulation (12, 13) au bâti au sol (16), les extrémités supérieures de deux autres dispositifs d'amortissement pneumatique (27, 28) dont les autres extrémités sont articulées au bord inférieur (31, 32) du bâti au sol (16), de façon que les dispositifs d'amortissement pneumatique (27, 28) fassent un angle de 45_{°} environ lorsque le sommier à lattes est à l'état dressé.
